# EUROPÄISCHE PATENTSCHRIFT

(11) **EP 1 878 842 B1**
(45) Veröffentlichungstag und Bekanntmachung des Hinweises auf die Patenterteilung: **07.04.2010**
(21) Anmeldenummer: 07020801.2
(22) Anmeldetag: 12.02.2004
(51) Int. Cl.: E04B 9/00, E04B 9/36

(54) **Aus Stäben gebildete Verkleidung von Decken, Wänden oder dergleichen Bauwerkteilen**
Cladding for ceilings, walls or similar construction elements made of rods
Habillage constitué de tiges pour des plafonds, des murs ou des éléments de construction analogues

(30) Priorität: 26.06.2003 DE 20309902 U
(43) Veröffentlichungstag der Anmeldung: 16.01.2008
(62) Teilanmeldung aus: 04400003.2
(73) Patentinhaber: Arnold AG, 61381 Friedrichsdorf (DE)
(72) Erfinder: Grimm, Michael, 61250 Usingen/Eschbach (DE); Arnold, Uwe, 61440 Oberursel (DE)
(74) Vertreter: Schubert, Siegmar

(56) Entgegenhaltungen:
- EP-A- 0 088 363
- DE-A1- 19 909 405
- DE-U1- 20 208 145
- DE-U1- 29 817 115

## Beschreibung

Die Erfindung betrifft eine aus Stäben gebildete Verkleidung von Decken, Wänden oder dergleichen Bauwerkteilen nach dem Oberbegriff des Anspruchs 1.

Aus der Praxis bekannte Verkleidungen von Decken bestehen aus gewebeartig miteinander verflochtenen Elementen, die jedoch eine in der Herstellung verhältnismäßig komplizierte und schwere Konstruktion ergeben.

Bekannt ist auch eine aus Stäben gebildete Verkleidung von Decken, Wänden oder dergleichen Bauwerkteilen, mit wenigstens zwei Trägerplatten, an denen je eine Reihe von in Querabständen angeordneten Stabaufnahmen vorgesehen sind, wobei die Stabaufnahmen als einseitig offene Ausnehmungen an einem Rand je einer der Trägerplatten ausgebildet sind (DE-U-29 817 115.5). Um die Stäbe im wesentlichen parallel zueinander sicher an den Trägerplatten halten zu können, die ihrerseits an der Decke oder dergleichen Bauwerkteilen angebracht werden, sind mindestens drei Trägerplatten mit je einer Reihe von in Querabständen zueinander angeordneten, einseitig offenen Ausnehmungen vorzusehen, deren Profile im wesentlichen identisch den Teilquerschnitten der Stäbe sind. Dabei sind die Querabstände der Ausnehmungen in einer ersten der Trägerplatten und einer dritten der Trägerplatten äquidistant Die Querabstände der Ausnehmungen in einer zweiten der Trägerplatten ist dabei bezogen auf die Äquidistanten Querabstände der ersten und der dritten der Trägerplatten um eine Differenz größer oder kleiner. Die Trägerplatten werden dann in gegenseitigen Längsabständen in Längsrichtung der Querstäbe dergestalt parallel zueinander angeordnet, dass die Ausnehmungen der ersten Trägerplatte und der dritten Trägerplatte zueinander fluchten und die Ausnehmungen der zweiten Trägerplatte demgegenüber um die Differenz bzw. das Differenzmaß versetzt sind, woraus sich infolge der Elastizität der Stäbe in den Ausnehmungen die Klemmwirkung ergibt. Die Ausnehmungen in den Trägerplatten an je einem Rand der Trägerplatten sind aus ästhetischen Gründen dergestalt offen, dass ein Mantelabschnitt eines in die Ausnehmungen ein geführten Stabs über den Rand hervorsteht. - Nachteilig bei dieser Verkleidung ist deren Montage insofern, als deren wesentlichen Teile, nämlich die Trägerplatten und die Stäbe, lose zusammenzusetzen sind und als derart zusammengesetzte Gesamtheit an der Decke oder dem Bauwerksteil zu montieren ist, wobei eine Klemmung der Stäbe durch Zusammenschieben der zunächst losen auf die Stäbe aufgeschobenen Trägerplatten erfolgt.

Ein zum Stand der Technik gehörender Gitterrost besteht aus mehreren Gitterstäben und zumindest einem Quersteg, der in Längsrichtung eine kammartige Profilierung mit jeweiligen Profilzähnen und Formschlitzen aufweist. (DE 199 09 405 A1). Die Gitterstäbe, die parallel zueinander verlaufen können, sind am Quersteg mit jeweils einer Klemmverbindung festgelegt, die eine am Profilzahn gebildete Materialverformung aufweist. In einer Ausführungsform ist in ein Hohlprofil des Gitterstabs aus Material geringerer Festigkeit als dasjenige des Klemmwulstes ausgebildet, so dass durch Materialumformung des Hohlprofils im Bereich seiner Wandungen das Hohlprofil in die Klemmwülste eingreifen kann. In anderen Ausführungsformen des Hohlprofils ist das Aufnahmeprofil bereits vorgeformt, so dass in es bei Verformung des Profilzahns die jeweilige Klemmwulst eingreifen kann. Bei einem der letztgenannten Hohlprofile werden die bei der Herstellung der Klemmverbindung auftretenden Kräfte über eine Stützwirkung von an einander liegenden Flanken aufgenommen.

Statt dessen kann auch daran gedacht werden, Stäbe an Trägerelementen, die an der Decke angebracht sind, mit zusätzlichen Befestigungselementen zu befestigen. Diese Befestigungselemente können jedoch den Aufwand und das Gewicht der Verkleidung unerwünscht erhöhen und darüber hinaus einen ästhetisch ansprechenden Eindruck stören.

Der folgenden Erfindung liegt daher die Aufgabe zugrunde, unter Vermeidung der obigen Nachteile eine Verkleidung zu schaffen, die an ihrer Einsatzstelle bzw. Montagestelle montagegünstig ist, d.h. leicht montierbar und demontierbar und insbesondere nicht als zusammengesetztes Gesamtgebilde anzubringen ist.

Diese Aufgabe wird mit einer Verkleidung gelöst, welche die Merkmale des Anspruchs 1 umfasst.

Demgemäß ist an jede der Trägerplatten, die an die Decke bzw. einem Bauwerkteil zu montieren ist, vor der Montage wenigstens eine Lasche angeordnet, insbesondere angenietet, an denen federnde Klammern als Stabaufnahmen angeordnet, insbesondere ebenfalls angenietet sind. Die Laschen können an den Trägerplatten einfach so angebracht werden, dass sie die gewünschte räumliche Form der Verkleidung, d.h. der Stabanordnung, sicherstellen. Hierzu weisen die Laschen zwischen je zwei federnden Klammern, die jeweils als Stabaufnahme dienen, eine verformbare Verjüngung auf. An den Verjüngungen können die Laschen bei der Anbringung an die Trägerplatten leicht verformt werden und damit die gewünschte Position der an diese Laschen bzw. Trägerplatten anzuklammernden Stäbe ermöglichen. Infolge dieser Anpassbarkeit an die Form der Vermeidung können einheitlich vorgefertigte Laschen verwendet werden. Die letztlich gewünschte Form der Laschen wird durch Biegung bei deren Anbringen bzw. Annieten an den Trägerplatten erreicht. Vorzugsweise trägt eine Trägerplatte mehrere Laschen. Wenn die Laschen kurz sind, können deren Herstellung und Handhabung insbesondere bei dem Annieten an die Trägerplatte weiter vereinfacht werden. - Die Laschen mit den Klammern und Verjüngungen sind so ausgebildet und an den Trägerplatten ausgerichtet, dass die Klammern auch zwischen den unmittelbar benachbarten Trägerplatten fluchten. Die Klemmung der Stäbe erfolgt also an den an der Decke bzw. dem Bauwerkteil montierten Trägerplatten mit den Laschen, die die Klammern aufweisen, durch seitliches Einführen der Stäbe in die Klammern, wobei sich die Abschnitte, die von den Klammern erfasst werden, elastisch zusammendrücken. Die Stäbe werden so in den Klammern sicher gehalten. Vorteilhaft ist dabei, dass auch empfindliche Stäbe erst in einer Endphase in dem Bauwerk angebracht werden können, wenn die Trägerplatten bereits montiert sind.

Infolge der vorgefertigten und an den Trägerplatten angenieteten Laschen kann die Anordnung der Stäbe als Verkleidung sehr flexibel gewählt werden, ohne einen hohen Herstellungs- und Montageaufwand zu erfordern. Darüber hinaus können die Stäbe im Bedarfsfall, beispielsweise zur vollständigen Reinigung oder zur Reparatur, leicht ausgetauscht werden.

Wie erwähnt, werden die Trägerplatten vormontiert, indem die Laschen in einer der Gestaltung der Verkleidung entsprechenden Lage an den Trägerplatten angenietet werden, wobei benachbarte Abschnitte der Laschen durch Biegung an den Verjüngungen der Laschen in ihre Soll-Lage gebracht werden. Die Laschen sind dann gemäß Anspruch 2 zwischen ihren Verjüngungen an einer der Trägerplatten angenietet.

Die Klammern, die an den Laschen angebracht sind und mit diesen zusammen an den Trägerplatten, sind gemäß Anspruch 3 vorzugsweise aus einem Federblech mit zwei Schenkeln und einem Aufnahmespalt zwischen beiden Schenkeln ausgebildet, wobei die Klammern an ihren dem Aufnahmespalt entgegengesetzten Ende an der Lasche angebracht sind, und zwar so, dass ihre Schenkel von einem Rand der Lasche frei abstehen. Die Montage der Stäbe wird somit durch die Laschen und die Trägerplatten nicht behindert.

Vorzugsweise sind gemäß Anspruch 4 die beiden Schenkel der Klammer formähnlich wie der aufzunehmende Stab ausgebildet. Damit wird der Stab sicher und in ästhetisch ansprechender Weise an der Klammer gehalten.

Die Stäbe bestehen gemäß Anspruch 5 bevorzugt aus Röhrchen mit einem Durchmesser von 5 - 25 mm. Die Wandstärke der Röhrchen kann so groß sein, dass die Röhrchen bei dem Anklammern an die Klammern der Laschen praktisch nicht verformt werden.

Ein Ausführungsbeispiel der Verkleidung wird im Nachfolgenden anhand einer Zeichnung mit einer Figur beschrieben, woraus sich weitere Merkmale und Vorteile der Erfindung ergeben können. Es zeigt:
- Fig. 1: eine Ausführungsform in einer abgebrochen dargestellten Vorderansicht.

In Fig. 1 ist eine Trägerplatte 1 dargestellt, die an einer Decke oder einem anderen Bauwerksteil angebracht bzw. angehängt wird. An der Decke bzw. dem Bauwerksteil sind mindestens zwei, vorzugsweise jedoch mehrere der Trägerplatten in zueinander parallelen Ebenen angeordnet. Die Trägerplatte 1 kann abweichend von der Darstellung in der Zeichenebene gekrümmt sein.

An einem unteren Rand 2 der in Fig. 1 dargestellten Trägerplatte 1 ist mindestens eine Lasche 3 angenietet.

Die längliche Lasche weist im Abstand zueinander angeordnete verformbare Verjüngungen 4 auf. Zwischen je zwei Verjüngungen 4 sind an der Lasche Klammern 5 angebracht, in die Stäbe 6 aus Röhrchen als Verkleidungselemente einclipsbar sind. Einige dieser Stäbe sind in Fig. 1 mit 6 bezeichnet.

Wie aus dem rechten Teil der Fig. 1, in dem die Stäbe 6 noch nicht eingeclipst sind, besonders gut ersichtlich, sind die Klammern 5 mit zwei Schenkeln 7 beidseitig einer Anbringungsstelle 8 der Klammer 5 ausgebildet, die der zylindrischen Form der Röhrchen als Stab 6 angepasst sind. Die Klammern bestehen aus Federstahl, insbesondere einer Stärke von 0,5 mm. Bei dieser Dimensionierung sind die Verjüngungen 4 der Lasche 3 leicht verformbar, wenn die Lasche entsprechend dem Verlauf des unteren Randes der Trägerplatte an dieser Trägerplatte 1 angenietet wird. Die Anbringung bzw. das Annieten der Lasche 3 erfolgt an der Trägerplatte 1 im übrigen so, dass die Klammern 5 von dem unteren Rand 2 der Trägerplatte frei abstehen, was auch voraussetzt, dass die Klammern 5 von dem unteren Rand 9 der Lasche 3 entsprechend abstehen.

Aus Fig. 1 ist noch ersichtlich, wie im einzelnen ein Aufnahmespalt 10 zwischen den aufnahmegünstig geformten Enden der Schenkel 7 der Klammer 5 ausgebildet ist.

### Bezugszeichen

- 1: Trägerplatte
- 2: unterer Rand der Trägerplatte
- 3: Lasche
- 4: Verjüngung
- 5: Klammer
- 6: Stab
- 7: Schenkel
- 8: Anbringungsstelle
- 9: unterer Rand der Lasche 3
- 10: Aufnahmespalt

## Patentansprüche

1. Aus Stäben gebildete Verkleidung von Decken, Wänden_ oder dergleichen Bauwerkteilen, mit mindestens zwei Trägerplatten (1), an denen je eine Reihe von in Querabständen angeordnete Stabaufnahmen vorgesehen sind,
**dadurch gekennzeichnet,**
**dass** an jeder der Trägerplatten (1) wenigstens eine Lasche (3) vorgesehen ist, an der federnde Klammern (5) als Stabaufnahmen angeordnet sind,
**dass** jede der Laschen (3) zwischen je zwei Klammern (5) eine verformbare Verjüngung (4) aufweist,
und **dass** die Laschen (3) mit den Klammern (5) und Verjüngungen (4) so ausgebildet und an den Trägerplatten (1) ausgerichtet sind, dass die Klammern (5) zwischen den - auch unmittelbar benachbarten - Trägerplatten (1) fluchten.

2. Verkleidung nach Anspruch 1,
**dadurch gekennzeichnet,**
**dass** die Laschen (3) zwischen ihren Verjüngungen (4) an jeweils einer der Trägerplatten (1) angenietet sind.

3. Verkleidung nach wenigstens einem der Ansprüche 1 und 2,
**dadurch gekennzeichnet,**
**dass** jede der Klammern (5) aus einem Federblech mit zwei Schenkeln (7) und einem Aufnahmespalt (10) zwischen beiden Schenkeln (7) ausgebildet ist und
**dass** die Klammern (5) an ihrer dem Aufnahmespalt (10) entgegengesetzten Seite an der Lasche (3) angebracht sind, so dass ihre Schenkel (7) von einem Rand (9) der Lasche (3) frei abstehen.

4. Verkleidung nach wenigstens einem der Ansprüche 1-3,
**dadurch gekennzeichnet,**
**dass** die beiden Schenkel (7) der Klammern (5) formähnlich wie der aufzunehmende Stab (6) ausgebildet sind.

5. Verkleidung nach wenigstens einem der Ansprüche 1-4,
**dadurch gekennzeichnet,**
**dass** die Stäbe (6) aus Röhrchen mit einem Durchmesser von 5-25 mm bestehen.

## Claims

1. Cladding for ceilings, walls or similar construction elements made of rods, comprising at least two carrier plates (1) on which one row each of rod receivers which are disposed in lateral distances is provided,
**characterized in**
**that** on each of said carrier plates (1) at least one cover plate (3) is provided on which elastic clips (5) are disposed as rod receivers,
**that** each of said cover plates includes between two clips (5) each a deformable constriction (4),
and **that** said cover plates (3) together with said clips (5) and constrictions (4) are so shaped and oriented on said carrier plates (1) that said clips (5) are aligned between said carrier plates (1), also between those which are immediately adjacent.

2. Cladding according to claim 1,
**characterized in**
**that** said cover plates (3) are riveted, between the constrictions (4) thereof, to one of said carrier plate (1) each.

3. Cladding according to at least one of claims 1 and 2,
**characterized in**
**that** each of said clips (5) is made of a spring plate having two legs (7) and a receiving slit (10) between said two legs (7), and
**that** said clips (5) on their side opposite to said receiving slit (10) are secured to said cover plate (3) so that their legs (7) extend freely from one edge (9) of said cover plate (3).

4. Cladding according to at least one of claims 1 through 3,
**characterized in**
**that** said two legs (7) of said clips (5) have a shape similar to that of the rod (6) to be received.

5. Cladding according to at least one of claims 1 through 4,
**characterized in**
**that** said rods (6) consist of small tubes having a diameter of from 5 to 25 mm.

## Revendications

1. Habillage constitué de tiges pour plafonds, murs ou éléments de construction analogues, comportant au moins deux plaques de support (1) au niveau desquelles est respectivement prévue une rangée de logements de tiges disposés selon un écartement transversal,
**caractérisé en ce qu'**au niveau de chacune des plaques de support (1) est prévue au moins une attache (3) au niveau de laquelle sont disposées des pinces élastiques (5) en tant que logements de tiges,
**en ce que** chacune des attaches (3) présente, entre deux pinces (5) respectives, un étranglement (4) déformable,
et **en ce que** les attaches (3) avec les pinces (5) et les étranglements (4) sont réalisées et sont orientées au niveau des plaques de support (1) de façon telle que les pinces (5) sont alignées entre les plaques de support (1) - également directement adjacentes.

2. Habillage selon la revendication 1, **caractérisé en ce que** les attaches (3) sont rivetées au niveau de l'une des plaques de support respectives (1) entre leurs étranglements (4).

3. Habillage selon au moins l'une des revendications 1 et 2, **caractérisé en ce que** chacune des pinces (5) est formée d'une tôle à ressorts à deux branches (7) et d'une fente de réception (10) entre les deux branches (7), et **en ce que** les pinces (5) sont appliquées au niveau de l'attache (3) par leur côté opposé à la fente de réception (10), de façon telle que leurs branches (7) font saillie d'un bord (9) de l'attache (3).

4. Habillage selon au moins l'une des revendications 1 à 3, **caractérisé en ce que** les deux branches (7) des pinces (5) sont réalisées selon la même forme que la tige (6) à loger.

5. Habillage selon au moins l'une des revendications 1 à 4, **caractérisé en ce que** les tiges (6) se composent de petits tubes d'un diamètre compris entre 5 et 25 mm.
